# EUROPÄISCHE PATENTSCHRIFT

(11) **EP 3 285 619 B1**
(45) Veröffentlichungstag und Bekanntmachung des Hinweises auf die Patenterteilung: **30.01.2019**
(21) Anmeldenummer: 16769994.1
(22) Anmeldetag: 21.09.2016
(51) Int. Cl.: A47F 1/12, A47F 5/00, G09F 3/20

(54) **VORRICHTUNG FÜR DEN WARENVORSCHUB**
DEVICE FOR FEEDING GOODS
DISPOSITIF POUR L'AVANCE DE MARCHANDISES

(30) Priorität: 14.12.2015 DE 202015106796 U
(43) Veröffentlichungstag der Anmeldung: 28.02.2018
(73) Patentinhaber: POS TUNING Udo Voßhenrich GmbH & Co. KG, 32107 Bad Salzuflen (DE)
(72) Erfinder: HEISSENBERG, Jens, 32825 Blomberg (DE)
(74) Vertreter: Dantz, Jan Henning
(86) Internationale Anmeldenummer: PCT/EP2016/072348
(87) Internationale Veröffentlichungsnummer: WO 2017/102117

(56) Entgegenhaltungen:
- JP-A- 2014 161 609
- US-A- 5 855 283
- US-A- 6 142 317
- US-A1- 2010 072 150

## Beschreibung

Die vorliegende Erfindung betrifft eine Vorrichtung für den Warenvorschub, insbesondere an Verkaufsregalen, mit einem entlang einer Führung verfahrbaren Schieber, der durch eine Feder zu einem vorderen Anschlag vorgespannt ist, um nach Entnahme einer vorderen Ware die dahinter angeordneten Waren zu dem vorderen Anschlag zu verschieben.

Aus der nachveröffentlichten DE 10 2014 116 286 ist eine Vorrichtung zur Präsentation von Waren bekannt, bei der die Waren bis zu einem Anschlag an einer Vorderseite einer Ablage verschiebbar sind. An dem Anschlag ist eine transparente Frontscheibe oberhalb eines Leuchtmittels vorgesehen, um gezielt einen Bereich der Ware zu beleuchten. Dadurch kann der Blick des Betrachters auf einfache Weise auf den erhellten Bereich der Ware gelenkt werden. Es kann allerdings bei Änderungen der Verpackung der Ware dazu kommen, dass der beleuchtete Bereich zur Identifizierung der Ware nicht mehr ausreicht. Eine Wiedererkennung der Ware und schnelle Identifizierung ist dann nicht immer möglich.

Die US2010/0072150A1 offenbart eine Präsentationsvorrichtung für Zigaretten, bei der die Zigarettenpackungen über einen Warenvorschub zu einem vorderen Anschlag geschoben werden können. An dem Anschlag ist eine Tasche ausgebildet, in die Werbekarten eingesteckt werden können.

Es ist daher Aufgabe der vorliegenden Erfindung, eine Vorrichtung für den Warenvorschub zu schaffen, die auf einfache Weise eine sichere Identifizierung einer Ware ermöglicht.

Diese Aufgabe wird mit einer Vorrichtung für den Warenvorschub mit den Merkmalen des Anspruches 1 gelöst.

Erfindungsgemäße ist an dem Anschlag für die durch den Schieber verschiebbaren Wären eine Produktkarte auswechselbar gehalten, die zumindest einen Teil der Vorderseite der vordersten Ware überdeckt. Die Produktkarte kann dadurch zur Identifizierung der jeweiligen Ware eingesetzt werden, wobei unabhängig von der Gestaltung der Verpackung oder einer Änderung dieser Gestaltung eine schnelle Widererkennung und Identifizierung der Ware möglich ist. Die Produktkarte kann zumindest einen Teil der Vorderseite der vordersten Ware überdecken, beispielsweise mehr als 50 %, so dass ein schnelles Auffinden der Ware gewährleistet ist.

In besonderen Fällen (z.B. in Märkten, bei denen bestimmte Produkte aufgrund z.B. gesetzlicher Vorgaben nicht im Sichtbereich der Shopper präsentiert werden dürfen) kann auch eine neutrale Produktkarte eingesetzt werden, um die Ware vor den Augen des Shoppers zu verdecken.

Die Produktkarte ist biegbar ausgebildet und kann bei der Entnahme der vordersten Ware nach vorne gebogen werden. Die Biegbarkeit ist dabei so ausgestaltet, dass ein Umbiegen der Produktkarte um mehr als 90° ermöglicht wird, so dass die Produktkarte den Entnahmevorgang nicht wesentlich behindert. Die Produktkarte kann dabei mit einem unteren Abschnitt in eine nutförmige Aufnahme an dem Anschlag eingefügt sein, so dass nach der Entnahme eines Produktes die Produktkarte aufgrund der Rückstellkräfte wieder in eine aufrechte Position verschwenkt.

Für eine leichte Montage ist die Produktkarte an einem an dem Anschlag montierten Halter verrastet. Hierfür kann an der Produktkarte eine Öffnung vorgesehen sein, in die ein Rastelement eingreift. Auch andere Rastmittel können zur Fixierung der Produktkarte eingesetzt werden. Alternativ kann die Produktkarte auch per Klemmung befestigt werden. Für eine Ausrichtung der Produktkarte können zusätzlich oder alternativ Profilierungen in Form von Öffnungen oder Vorsprüngen vorgesehen sein, die für eine Ausrichtung der Produktkarte an dem Anschlag sorgen. Dadurch wird eine exakte Positionierung der Produktkarte auch nach einer Vielzahl von Entnahmevorgängen gewährleistet. Um die Produktkarte leicht nachrüsten zu können, ist an dem Anschlag ein Halter lösbar fixiert, und an dem Halter ist mindestens ein Rastelement zur Fixierung der Produktkarte vorgesehen. Durch die Montage des Halters kann dann auch die Produktkarte nachgerüstet werden.

Die Produktkarte überdeckt vorzugsweise die gesamte Vorderseite der Ware. Dadurch kann ein einheitliches Ansichtsbild gewährleistet werden, beispielsweise wenn eine Vielzahl ähnlicher Waren, wie bei Zigarettenschachteln, nebeneinander positioniert sind. An der Produktkarte können optional auch Sichtfenster aus transparentem oder transluzentem Material oder in Form einer Aussparung vorgesehen sein. Vorzugsweise ist die Produktkarte zumindest an einer Seite mit einer Kennzeichnung zur Identifizierung der Waren bedruckt.

Um auch nach über 1.000 Entnahmevorgängen ein ansprechendes Erscheinungsbild zu gewährleisten, kann die Produktkarte aus Kunststoff hergestellt sein, um eine hohe Verschleißfähigkeit zu gewährleisten.

Vorzugsweise wird die Produktkarte gegen ein unbeabsichtigtes Herausziehen gesichert, was gerade bei der Entnahme der Ware auftreten könnte, wenn gewisse Zugkräfte auf die Produktkarte wirken. Die Kraft zum Herausziehen der Produktkarte beträgt daher mindestens 10 N, beispielsweise zwischen 10 N und 30 N. Dadurch wird gewährleistet, dass die Produktkarte nicht versehentlich herausgezogen wird. Die Kraft zum Einstecken der Produktkarte kann dabei geringer sein als die Kraft zum Herausziehen der Produktkarte, insbesondere um mehr als 40 %.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer Vorrichtung für den Warenvorschub in der befüllten Position;
- Figur 2: eine perspektivische Ansicht der Vorrichtung der Figur 1 bei der Entnahme einer Ware;
- Figur 3: eine Seitenansicht der Vorrichtung der Figur 2;
- Figur 4: eine Seitenansicht der Vorrichtung der Figur 2 bei einem Befüllen der Vorrichtung;
- Figuren 5A und 5B: zwei Ansichten der Vorrichtung der Figur 1 bei der Montage der Produktkarte;
- Figur 6: eine perspektivische Ansicht der Vorrichtung der Figur 1 bei der Montage eines Halters;
- Figuren 7A und 7B: zwei Ansichten des Anschlages der Vorrichtung ohne Produktkarte;
- Figuren 8A und 8B: zwei Ansichten eines Halters der Vorrichtung der Figur 1, und
- Figuren 9A und 9B: zwei Ansichten der Produktkarte für die Vorrichtung der Figur 1.

Eine Vorrichtung 1 für den Warenvorschub wird an einem Regalboden 2 eines Verkaufsregals montiert und umfasst eine Führung 3 in Form einer Profilschiene, entlang der ein Schieber 4 verfahrbar ist. Der Schieber 4 ist über eine Feder 5, insbesondere eine Rollfeder, zu einem Anschlag 7 hin vorgespannt, der an einer Adapterschiene 6 an dem Regalboden 2 montiert ist. Dabei sind eine Vielzahl von Vorrichtungen für den Warenvorschub nebeneinander positioniert, die über Trennwände 10 voneinander beabstandet sind. Jeder Schieber 4 kann eine Vielzahl von Waren 8 verschieben, wobei die jeweils vorderste Ware 8 benachbart zu dem Anschlag 7 entnommen werden kann. Als Waren 8 können Tabakprodukte oder andere verpackte Waren eingesetzt werden.

An dem Anschlag 7 ist jeweils eine Produktkarte 9 lösbar fixiert, die zumindest einen Teil der Vorderseite der vordersten Ware 8 überdeckt. In dem dargestellten Ausführungsbeispiel wird die Vorderseite vollständig überdeckt, lediglich die Ware 8 auf der linken Seite in Figur 1 ist durch eine Produktkarte 9' abgedeckt, die die Vorderseite nur teilweise überdeckt, zumindest um mehr als 50 %. Unabhängig von der Gestaltung der Produktkarte 9 oder 9' kann durch diese die Identifizierung der Ware erleichtert werden, da die Produktkarte 9 oder 9' zumindest an der Vorderseite mit Markierungen bedruckt ist, die eine Zuordnung zu den Waren 8 hinter der Produktkarte 9 oder 9' ermöglicht.

In den Figuren 2 und 3 ist eine Entnahmesituation gezeigt, bei der die vorderste Ware 8 hinter der Produktkarte 9 zur Vorderseite hin entnommen werden soll. Der Anschlag 7 ist aus einem formstabilen Material ausgebildet, so dass die Ware 8 über den Anschlag 7 angehoben und dann herausgezogen werden kann. Die Produktkarte 9 ist biegbar ausgebildet und besteht beispielsweise aus Kunststoff, so dass das Entnehmen der Ware 8 nicht behindert wird. Wie in Figur 3 gezeigt ist, kann die Produktkarte 9 in eine Stellung 9* gebogen werden, um das Entnehmen der vordersten Ware 8 zu erleichtern. Die Produktkarte 9 kann beispielsweise um mindestens 90° gebogen werden, so dass ein leichtgängiges Entnehmen der vordersten Ware gewährleistet wird. Dabei besitzt die Produktkarte 9 ausreichend hohe Rückstellkräfte, um nach dem Entnahmevorgang von der Position 9* wieder in die vertikale Position zurückzuschwenken. Die Produktkarte kann dabei aus Kunststoff hergestellt werden, beispielsweise in einer Dicke zwischen 300 µm bis 700 µm, insbesondere zwischen 400 µm bis 600 µm.

In Figur 4 ist ein Befüllvorgang der Vorrichtung 1 dargestellt. Eine Ware 8 wird nun gegen einen Block aus Waren 8 gedrückt, um den Schieber 4 gegen die Kraft der Feder 5 nach hinten zu verschieben. Die Produktkarte 9 wird dadurch nach hinten umgebogen und wird nach dem Einfügen der Ware 8 freigegeben, so dass die Produktkarte in die aufrechte Position zurückschwenken kann. Anschließend wird der Stapel aus Waren 8 gegen den Anschlag 7 und die Produktkarte 9 verfahren. Es ist auch möglich, gleichzeitig eine Vielzahl von Waren 8 nachzufüllen, wenn der Schieber 4 nach hinten verfahren wird.

In den Figuren 5A und 5B ist die Produktkarte 9 bei der Montage gezeigt. An der Produktkarte 9 befindet sich im unteren Bereich eine Öffnung 90, die zur Verrastung der Produktkarte 9 eingesetzt wird. Die Produktkarte 9 wird dabei mit einem unteren Abschnitt in eine nutförmige Aufnahme zwischen einem Halter 12 und dem plattenförmigen Anschlag 7 eingeschoben. An dem Halter 12 befindet sich ein ringförmiger Vorsprung 15, der in die Öffnung 90 der Produktkarte 9 eingefügt wird. Der Halter 12 ist dabei über Rastmittel an dem Anschlag 7 fixiert. Der Anschlag 7 ist mit zwei Rampen 11 verbunden, die an der Adapterschiene 6 fixiert sind. Die Rampen 11 sorgen dafür, dass die vorderste Ware 8 etwas erhöht gegenüber den dahinter liegenden Waren 8 angeordnet ist und somit leichter gegriffen werden kann. Zwischen den beiden Rampen 11 ist ein Körper 20 vorgesehen, der zur Fixierung eines Endes der Feder 5 dient.

Die Produktkarte 9 weist an einer unteren Kante 92 zwei schlitzförmige nach unten offene Öffnungen 91 auf, die in eine Aufnahme 21 an dem Anschlag 7 eingesteckt werden und einen Steg 22 umgreifen, der in Verlängerung der Rampe 11 angeordnet ist. Dadurch kann die Produktkarte 9 in seitliche Richtung ausgerichtet und stabilisiert werden. Der untere Bereich der Produktkarte 9 ist somit zwischen dem Halter 12 und dem Anschlag 7 gehalten, und es wird gewährleistet, dass die Produktkarte 9 nach dem Verbiegen wieder in eine aufrechte Position zurückschwenkt.

In Figur 6 ist der Halter 12 vor der Montage gezeigt. Der Halter 12 besitzt an seiner Unterseite zwei L-förmige Stege 17, die in eine Aussparung 19 an dem Körper 20 eingefügt werden. Benachbart zu den L-förmigen Stegen sind Raststege 18 mit Vorsprüngen vorgesehen, so dass der Halter 12 an der Aussparung 19 verrastet werden kann. Nach Montage des Halters 12 kann dann die Produktkarte 9 zwischen dem Anschlag 7 und einer vertikalen Platte 14 des Halters 12 eingeschoben werden.

In den Figuren 7A und 7B ist der Anschlag 7 ohne den Halter 12 und die Produktkarte 9 gezeigt. Der Anschlag 7 ist an der Adapterschiene 6 fixiert und weist an dem Körper 20 eine Aussparung 19 zur Fixierung des Halters 12 auf. Ferner steigen die Rampen 11 zu dem plattenförmigen Anschlag 7 an und enden kurz vor dem Anschlag 7 zur Ausbildung der Aufnahme 21.

In den Figuren 8A und 8B ist der Halter 12 im Detail gezeigt. Der Halter 12 ist winkelförmig ausgebildet und weist eine vertikale Platte 14 und eine horizontale Platte 13 auf. In der montierten Position ist die horizontale Platte 13 zwischen den beiden Rampen 11 angeordnet. Von der vertikalen Platte 14 stehen die beiden L-förmigen Stege 17 nach unten hervor, die in die Aussparung 19 eingefügt werden. An der Außenseite sind zwei Raststege 18 mit Rastvorsprüngen ausgebildet, die zur Verrastung des Halters 12 dienen.

Der Halter 12 weist an der vertikalen Platte 14 auf der zu dem Anschlag 7 gewandten Seite einen ringförmigen Vorsprung 15 auf, der an seiner Oberseite eine Anlaufschräge 16 aufweist. Dadurch kann die Produktkarte mit geringen Kräften an dem Halter 12 verrastet werden. Es hat sich als vorteilhaft erwiesen, wenn die Einsteckkraft zum Verrasten der Produktkarte kleiner ist als die Auszugskraft, wobei die Kraft zum Einstecken vorzugsweise in einem Bereich zwischen 5 N bis 10 N liegt, während die Auszugskraft der Produktkarte aus der verrasteten Position mindestens 10 N, insbesondere zwischen 15 N bis 25 N, liegt. Der Halter 12 kann hingegen mit größeren Rastkräften an dem Körper 20 montiert werden, beispielsweise liegen die Haltekräfte für den Halter 12 in einem Bereich von mehr als 35 N, insbesondere zwischen 35 bis 100 N, vorzugsweise zwischen 60 N bis 75 N.

In den Figuren 9A und 9B ist die Produktkarte 9 im Detail gezeigt. Die Produktkarte 9 umfasst im unteren Bereich eine Öffnung 90 zur Fixierung an dem ringförmigen Vorsprung 15 des Halters 12. Es ist auch möglich, an dem Anschlag 7 einen Vorsprung zur Verrastung der Produktkarte 9 vorzusehen. Ferner sind an der unteren Kante 92 zwei Öffnungen 91 zur Ausrichtung der Produktkarte vorgesehen. Es ist auch möglich, an der Produktkarte 9 andere Profilierungen oder Öffnungen zur Ausrichtung oder Fixierung derselben an dem Anschlag 7 oder dem Halter 12 vorzusehen.

Die Produktkarte 9 ist an einer Vorderseite bedruckt und kann mit einer verschleißfesten Beschichtung versehen sein, damit die Produktkarte auch mehrere Tausend Entnahmevorgänge ohne sichtbare Beschädigung übersteht. Die Produktkarte 9 besitzt eine Dicke zwischen 300 µm bis 700 µm, insbesondere zwischen 400 µm bis 600 µm, um ausreichend hohe Rückstellkräfte zu besitzen. Zur Herstellung der Produktkarte können geeignete Kunststoffe eingesetzt werden.

Optional kann die Produktkarte 9 auch ein Sichtfenster aufweisen, das durch einen transparenten Materialabschnitt oder eine Aussparung gebildet ist, um zumindest teilweise einen Blick auf die Vorderseite der Ware 8 freizugeben.

### Bezugszeichenliste

- 1: Vorrichtung
- 2: Regalboden
- 3: Führung
- 4: Schieber
- 5: Feder
- 6: Adapterschiene
- 7: Anschlag
- 8: Ware
- 9, 9', 9*: Produktkarte
- 10: Trennwand
- 11: Rampe
- 12: Halter
- 13: Platte
- 14: Platte
- 15: Vorsprung
- 16: Anlaufschräge
- 17: Steg
- 18: Raststeg
- 19: Aussparung
- 20: Körper
- 21: Aufnahme
- 22: Steg
- 90: Öffnung
- 91: Öffnung
- 92: Kante

## Patentansprüche

1. Vorrichtung (1) für den Warenvorschub, insbesondere an Verkaufsregalen, mit einem entlang einer Führung (3) verfahrbaren Schieber (4), der durch eine Feder (5) zu einem vorderen Anschlag (7) vorgespannt ist, um nach Entnahme einer vorderen Ware (8) die dahinter angeordneten Waren (8) zu dem vorderen Anschlag (7) zu verschieben, wobei an dem Anschlag (7) eine Produktkarte (9) auswechselbar gehalten ist, die zumindest einen Teil der Vorderseite der vordersten Ware (8) überdeckt, **dadurch gekennzeichnet, dass** an dem Anschlag (7) ein Halter (12) lösbar fixiert ist und an dem Halter (12) mindestens ein Rastelement (15) zur Fixierung der Produktkarte (9) vorgesehen ist, und die Produktkarte (9) an dem an dem Anschlag (7) montierten Halter (12) verrastet ist, und die Produktkarte (9) biegbar ist und bei der Entnahme der vordersten Ware (8) nach vorne gebogen werden kann, wobei ein Umbiegen der Produktkarte um mehr als 90° möglich ist.

2. Vorrichtung nach Anspruch 1, **dadurch gekennzeichnet, dass** an dem Anschlag (7) eine nutförmige Aufnahme für einen unteren Abschnitt der Produktkarte (9) ausgebildet ist.

3. Vorrichtung nach einem der vorhergehenden Ansprüche, **dadurch gekennzeichnet, dass** an der Produktkarte (9) mindestens eine Öffnung (90) vorgesehen ist, in die ein Rastelement (15) eingreift.

4. Vorrichtung nach einem der vorhergehenden Ansprüche, **dadurch gekennzeichnet, dass** an einer Unterkante (92) der Produktkarte (9) mindestens eine durch eine Öffnung (91) oder einen Vorsprung gebildete Profilierung vorgesehen ist, die mit einem Vorsprung (22) oder einer Aufnahme an dem Anschlag (7) oder einem Halter (12) zur Ausrichtung der Produktkarte (9) zusammenwirkt.

5. Vorrichtung nach einem der vorhergehenden Ansprüche, **dadurch gekennzeichnet, dass** die Produktkarte (9) sich über die gesamte Vorderseite der Ware (8) erstrecken kann.

6. Vorrichtung nach einem der vorhergehenden Ansprüche, **dadurch gekennzeichnet, dass** die Produktkarte (9) mit einer Kennzeichnung zur Identifizierung der Waren (8) bedruckt ist.

7. Vorrichtung nach einem der vorhergehenden Ansprüche, **dadurch gekennzeichnet, dass** die Produktkarte (9) aus Kunststoff oder einem kunststoffbeschichteten Papier hergestellt ist.

8. Vorrichtung nach einem der vorhergehenden Ansprüche, **dadurch gekennzeichnet, dass** die Kraft zum Herausziehen der Produktkarte (9) von dem Anschlag (7) mindestens 10 N, insbesondere zwischen 10 N und 30 N, beträgt.

9. Vorrichtung nach einem der vorhergehenden Ansprüche, **dadurch gekennzeichnet, dass** die Kraft zum Einstecken der Produktkarte (9) geringer ist als die Kraft zum Herausziehen der Produktkarte (9); insbesondere um Mehr als 40 %.

10. Vorrichtung nach einem der vorhergehenden Ansprüche, **dadurch gekennzeichnet, dass** die Produktkarte (9) eine Dicke zwischen 300 und 700 µm, insbesondere zwischen 400 bis 600 µm, aufweist.

11. Vorrichtung nach einem der vorhergehenden Ansprüche, **dadurch gekennzeichnet, dass** die Produktkarte (9) ein Sichtfenster aus transparentem oder transluzentem Material oder in Form einer Aussparung aufweist.

## Claims

1. A device (1) for pushing forward products, in particular on retail shelves, having a slide (4) movable along a guide (3), which is pre-tensioned toward a front stop (7) by a spring (5), in order to push, after removal of a front product (8), the products (8) arranged behind it toward the front stop (7), wherein a product card (9), which covers at least a part of the front side of the frontmost product (8), is held replaceably on the stop (7), **characterized in that** a holder (12) is detachably fixed on the stop (7) and at least one catch element (15) for fixing the product card (9) is provided on the holder (12), and the product card (9) is latched on the holder (12) mounted on the stop (7), and the product card (9) is flexible and can be bent forward during the removal of the frontmost product (8), wherein bending over of the product card by more than 90° is possible.

2. The device according to Claim 1, **characterized in that** a grooved receptacle for a lower section of the product card (9) is formed on the stop (7).

3. The device according to any one of the preceding claims, **characterized in that** at least one opening (90), in which a catch element (15) engages, is provided on the product card (9).

4. The device according to any one of the preceding claims, **characterized in that** at least one profile formed by an opening (91) or a projection is provided on a lower edge (92) of the product card (9), which interacts with a projection (22) or a receptacle on the stop (7) or a holder (12) for aligning the product card (9).

5. The device according to any one of the preceding claims, **characterized in that** the product card (9) can extend over the entire front side of the product (8).

6. The device according to any one of the preceding claims, **characterized in that** the product card (9) is printed with a labeling to identify the products (8).

7. The device according to any one of the preceding claims, **characterized in that** the product card (9) is produced from plastic or a plastic-coated paper.

8. The device according to any one of the preceding claims, **characterized in that** the force for pulling the product card (9) out of the stop (7) is at least 10 N, in particular between 10 N and 30 N.

9. The device according to any one of the preceding claims, **characterized in that** the force for inserting the product card (9) is less than the force for pulling out the product card (9), in particular by greater than 40%.

10. The device according to any one of the preceding claims, **characterized in that** the product card (9) has a thickness between 300 and 700 µm, in particular between 400 and 600 µm.

11. The device according to any one of the preceding claims, **characterized in that** the product card (9) has a viewing window made of transparent or translucent material or in the form of a recess.

## Revendications

1. Dispositif (1) pour l'avancement de marchandises, en particulier sur des rayonnages de vente, avec une coulisse (4) déplaçable le long d'un guide (3), qui est précontrainte par un ressort (5) vers une butée (7) située sur l'avant afin de déplacer, après le retrait d'une marchandise (8) située sur l'avant, les marchandises (8) disposées derrière celle-ci jusqu'à la butée (7) située sur l'avant, la butée (7) retenant une fiche de produit (9) interchangeable qui recouvre au moins une partie de la face avant de la marchandise (8) située le plus sur l'avant, **caractérisé en ce qu'**une monture (12) est fixée de façon amovible sur la butée (7) et au moins un élément d'enclenchement (15) est prévu sur la monture (12) pour fixer la fiche de produit (9), et la fiche de produit (9) est enclenchée sur la monture (12) montée sur la butée (7), et la fiche de produit (9) est flexible et peut être pliée vers l'avant lors du retrait de la marchandise (8) située le plus sur l'avant, la fiche de produit pouvant être pliée à plus de 90°.

2. Dispositif selon la revendication 1, **caractérisé en ce qu'**un logement en forme de gorge est formé sur la butée (7) pour une partie inférieure de la fiche de produit (9).

3. Dispositif selon l'une des revendications précédentes, **caractérisé en ce qu'**est prévue sur la fiche de produit (9) au moins une ouverture (90) dans laquelle un élément d'enclenchement (15) se met en prise.

4. Dispositif selon l'une des revendications précédentes, **caractérisé en ce qu'**il est prévu sur un bord inférieur (92) de la fiche de produit (9) au moins un profil formé par une ouverture (91) ou une saillie, qui coopère avec une saillie (22) ou un logement sur la butée (7) ou une monture (12) pour orienter la fiche de produit (9).

5. Dispositif selon l'une des revendications précédentes, **caractérisé en ce que** la fiche de produit (9) peut s'étendre sur toute la face avant de la marchandise (8).

6. Dispositif selon l'une des revendications précédentes, **caractérisé en ce que** la fiche de produit (9) est imprimée avec un marquage qui identifie les marchandises (8).

7. Dispositif selon l'une des revendications précédentes, **caractérisé en ce que** la fiche de produit (9) est faite de plastique ou d'un papier plastifié.

8. Dispositif selon l'une des revendications précédentes, **caractérisé en ce que** la force nécessaire pour extraire la fiche de produit (9) de la butée (7) est d'au moins 10 N, en particulier entre 10 N et 30 N.

9. Dispositif selon l'une des revendications précédentes, **caractérisé en ce que** la force pour insérer la fiche de produit (9) est moins grande que la force pour extraire la fiche de produit (9), en particulier de plus de 40 %.

10. Dispositif selon l'une des revendications précédentes, **caractérisé en ce que** la fiche de produit (9) présente une épaisseur comprise entre 300 et 700 µm, en particulier entre 400 et 600 µm.

11. Dispositif selon l'une des revendications précédentes, **caractérisé en ce que** la fiche de produit (9) présente une fenêtre d'affichage en matériau transparent ou translucide ou formée par une découpe.
